# FASCICULE DE BREVET EUROPEEN

(11) **EP 1 095 871 B1**
(45) Date de publication et mention de la délivrance du brevet: **09.02.2005**
(21) Numéro de dépôt: 00402979.9
(22) Date de dépôt: 26.10.2000
(51) Int. Cl.: B65D 47/34, B05B 11/00

(54) **Pompe destinée à équiper un récipient, comportant une membrane élastiquement déformable à l'extérieur de la chambre de pompage**
Pumpe für Behälter mit einer ausserhalb der Pumpenkammer angeordneten, elastisch verformbaren Membrane
Pump for a container comprising a resiliently deformable membrane located outside the pump chamber

(30) Priorité: 26.10.1999 FR 9913346
(43) Date de publication de la demande: 02.05.2001
(73) Titulaire: L'OREAL, 75008 Paris (FR)
(72) Inventeur: Baudin, Gilles, 95330 Domont (FR)
(74) Mandataire: Tanty, François

(56) Documents cités:
- FR-A- 2 019 132
- FR-A- 2 708 314
- FR-A- 2 746 076
- US-A- 4 252 507
- US-A- 4 452 379
- US-A- 4 607 765

## Description

La présente invention concerne une pompe selon le préambule de la revendication 1, destinée à équiper un récipient, comportant un corps de pompe et un ensemble mobile relativement à ce corps, comprenant un piston s'appliquant de manière étanche sur le corps et définissant avec ce dernier une chambre de pompage de volume variable.

On connaît par le brevet français FR-A- 2 708 314 une telle pompe comportant également à l'extérieur de la chambre de pompage une membrane élastiquement déformable agencée pour rappeler l'ensemble mobile dans sa position initiale après la distribution d'une dose de produit.

Cette pompe provoque la distribution du produit contenu dans la chambre de pompage dès que la pression dans cette chambre commence à augmenter conséquemment au déplacement vers le bas de l'ensemble mobile.

Le brevet US-A- 4 607 765 forme l'art antérieur le plus proche et décrit une pompe comportant une tige traversée par un canal dont une extrémité peut être fermée par un joint monté autour de la tige, le joint étant axialement mobile par rapport à cette tige.

Il existe un besoin pour disposer d'une pompe du type à pré-compression permettant de distribuer du produit avec une pression minimale prédéterminée, qui puisse être fabriquée à un coût relativement faible, soit agréable à utiliser et de fonctionnement fiable.

L'invention vise notamment à répondre à ce besoin.

La pompe selon l'invention se caractérise par le fait que l'ensemble mobile comporte une tige présentant un passage intérieur pour l'évacuation du produit contenu dans la chambre de pompage, ce passage intérieur débouchant par au moins un orifice de sortie dans cette dernière et par le fait que le piston est mobile par rapport à la tige entre une position de pré-compression dans laquelle il obture le ou les orifices de sortie et une position de distribution dans laquelle il libère le ou lesdits orifices, le déplacement du piston de sa position de pré-compression à sa position de distribution s'effectuant sous l'effet de la pression du produit dans la chambre de pompage.

Dans une réalisation préférée, la chambre de pompage communique avec l'intérieur du récipient par l'intermédiaire d'un conduit qui est obturé par l'ensemble mobile au début de son déplacement pour distribuer une dose de produit.

Avantageusement, l'ensemble mobile est conformé pour s'engager de manière étanche dans le conduit précité afin de l'obturer.

La membrane comporte avantageusement une jupe d'étanchéité s'appliquant au repos de manière étanche par une face sur une surface d'appui correspondante de l'ensemble mobile, pour fermer un passage de reprise d'air réalisé entre la membrane et l'ensemble mobile, cette jupe d'étanchéité étant apte à s'écarter de ladite surface d'appui lorsqu'une dépression est créée sur sa face opposée, de manière à permettre une entrée d'air dans le récipient.

Grâce à cette particularité de réalisation, on évite qu'en cas de dépression à l'extérieur du récipient, due par exemple au transport en avion, une fuite de produit ne se produise par le passage de reprise d'air.

Ce dernier n'est en effet ouvert que lorsque l'intérieur du récipient est à une pression inférieure à la pression régnant à l'extérieur de celui-ci.

Avantageusement, l'ensemble mobile comporte une nervure annulaire sur laquelle s'accroche la membrane, cette nervure étant pourvue d'au moins une fente permettant une reprise d'air.

Dans une réalisation particulière, un trou de reprise d'air est réalisé dans le corps de pompe, ce trou de reprise d'air étant séparé de l'intérieur du corps de pompe par le piston lorsque l'ensemble mobile est dans sa position initiale, le piston permettant une communication entre le trou de reprise d'air et l'intérieur du corps de pompe au-dessus du piston lorsque l'ensemble mobile est déplacé d'une course prédéterminée dans le corps de pompe pour diminuer le volume de la chambre de pompage.

On évite ainsi au produit contenu dans le récipient de gagner l'espace compris entre le piston et la membrane, lorsque la pompe est au repos.

De préférence, le piston est rapporté sur la tige.

Dans une réalisation particulière, le piston est rappelé dans sa position de pré-compression par un ressort.

Toujours dans une réalisation particulière, le piston est agencé pour se déformer élastiquement afin de libérer le ou les orifices de sortie.

Dans ce cas, le piston comporte avantageusement une paroi annulaire d'étanchéité apte à s'appliquer de manière étanche sur le corps de pompe et sur la tige pour isoler le ou les orifices de sortie de la chambre de pompage lors du remplissage de cette dernière, et une paroi de rappel élastiquement déformable, prenant appui sur la tige et apte à se déformer élastiquement pour permettre le déplacement de la paroi annulaire d'étanchéité et l'établissement d'une communication entre le ou lesdits orifices de sortie et la chambre de pompage, lors de la distribution d'une dose de produit.

La déformation de ladite paroi de rappel s'effectue avantageusement sous l'effet de la pression du produit dans la chambre de pompage.

Le piston peut présenter en section axiale une forme générale de λ, de Σ, ou de X par exemple.

De préférence, la paroi de rappel précitée prend appui sur un épaulement de la tige.

Dans une réalisation particulière, l'ensemble mobile comporte une extrémité en forme de harpon, encliquetée dans un logement du corps de pompe.

L'invention a encore pour objet un récipient équipé d'une pompe telle que définie plus haut.

L'invention sera mieux comprise à la lecture de la description détaillée qui va suivre, d'exemples de réalisation non limitatifs, et à l'examen du dessin annexé sur lequel :
- la figure 1 est une vue schématique en coupe axiale d'une pompe destinée à permettre de mieux comprendre certains aspects de l'invention,
- les figures 2 et 3 illustrent différentes phases de fonctionnement de la pompe de la figure 1,
- la figure 4 est une vue schématique en coupe axiale d'une pompe conforme à un premier exemple de réalisation de l'invention,
- la figure 5 est une vue schématique en coupe axiale d'une pompe conforme à un deuxième exemple de réalisation de l'invention,
- la figure 6 représente le piston de la figure 5 après déformation,
- la figure 7 est une vue schématique en coupe axiale d'une pompe conforme à un troisième exemple de réalisation de l'invention,
- la figure 8 représente le piston de la figure 7 après déformation,
- la figure 9 est une vue schématique en coupe axiale d'une pompe conforme à un quatrième exemple de réalisation de l'invention, et
- la figure 10 représente le piston de la figure 9 après déformation.

L'exemple donné en référence aux figures 1 à 3 n'est pas un mode de réalisation de l'invention mais est utile à la compréhension de celle-ci.

La pompe 10 représentée sur la figure 1 est destinée à être montée sur un récipient R dont on n'a représenté que le col C.

La pompe 10 comporte un corps de pompe 11 et un ensemble 20, mobile par rapport au corps de pompe 11 selon un axe X.

Le corps 11 comporte une paroi 12 cylindrique de révolution autour de l'axe X, pourvue en partie supérieure d'un rebord 13 servant à l'accrochage sur le col C du récipient R.

La paroi 12 se raccorde à son extrémité inférieure sur une paroi de fond 14 traversée en son centre par un orifice 15.

Un conduit 16 cylindrique de révolution autour de l'axe X se raccorde sur la face supérieure de la paroi de fond 14.

Un embout 18, également cylindrique de révolution autour de l'axe X, se raccorde sur la face inférieure de la paroi de fond 14, pour la fixation d'un tube plongeur non représenté, s'étendant jusqu'au fond du récipient R lorsque la pompe 10 est destinée à être utilisée tête en haut.

Un trou de reprise d'air 17 est réalisé à mi-hauteur environ de la paroi 12.

L'ensemble mobile 20 comporte une tige creuse 21 d'axe X, définissant un passage intérieur 22 pour la sortie du produit.

L'ensemble mobile 20 comporte également un piston 30, ce dernier comprenant une paroi annulaire 31 s'étendant sensiblement perpendiculairement à l'axe X, prolongée vers le bas par une paroi tubulaire 32, des lèvres annulaires d'étanchéité supérieure 33 et inférieure 34 étant respectivement formées à la jonction des parois 31 et 32 et à l'extrémité inférieure de la paroi 32.

Les lèvres 33 et 34 s'appliquent de manière étanche sur la surface intérieure de la paroi 12.

La tige 21 comporte en dessous du niveau de la paroi 31 du piston 30 une partie inférieure 24 dont la surface extérieure 24a, cylindrique de révolution autour de l'axe X, présente un diamètre correspondant au diamètre intérieur du conduit 16.

Le passage intérieur 22 débouche par un orifice radial 26 sur la surface 24a.

La partie inférieure 24 est prolongée vers le bas par une partie d'accrochage 27 en forme de harpon, dont l'extrémité inférieure 28 présente un épaulement 29 venant prendre appui au repos, comme représenté sur la figure 1, sur la face inférieure de la paroi de fond 14 autour de l'orifice 15.

Une membrane élastique déformable 50 présente une partie centrale 52 engagée sur la tige 21.

Cette dernière comporte, au-dessus du niveau de la paroi 31 du piston 30, une nervure annulaire 40 dont la partie inférieure forme une échancrure 41 ouverte vers le bas, servant à l'accrochage de la partie centrale 52 de la membrane 50.

La membrane peut être réalisée dans un matériau choisi dans la liste suivante : élastomère de nitrile, élastomère de silicone, BUNA (marque déposée), élastomères vulcanisés, élastomères thermoplastiques.

Le piston peut être réalisé dans un matériau choisi dans la liste suivante : PEBD, EVA, EMA, SANTOPRENE (marque déposée).

La partie intermédiaire 23 de la tige 21 qui s'étend entre la nervure 40 et la paroi 31 du piston présente un diamètre légèrement supérieur à celui de la tige au-dessus de la nervure 40.

La nervure comporte une fente radiale 42 qui se prolonge vers le bas sur une partie de la hauteur de la partie centrale 52 de la membrane en formant un passage 43.

L'épaisseur du passage 43 correspond à la différence entre le diamètre extérieur de la tige 21 au-dessus de la nervure 40 et celui de sa partie intermédiaire 23.

La membrane 50 est conformée à sa partie supérieure 51 pour s'accrocher sur l'extrémité supérieure 19 de la paroi 12, au-dessus du rebord 13.

La partie centrale 52 de la membrane 50 est conformée pour s'engager dans l'échancrure 41 à son extrémité supérieure et elle comporte en partie inférieure une jupe d'étanchéité 53, dont l'extrémité inférieure s'applique par une face 53b sur la surface extérieure 23a de la partie intermédiaire 23 au-dessous de l'extrémité inférieure du passage 43, de sorte que ce passage est fermé.

Lorsque la membrane 50 est au repos, l'espace 61 situé à l'intérieur de la paroi 12 entre le piston et la membrane est isolé de l'extérieur.

La partie centrale 52 de la membrane 50 est reliée à la partie supérieure 51 par une paroi inclinée 55 sensiblement conique divergeant vers le haut.

Le piston 30 définit avec le corps de pompe 11 au-dessous de la paroi 31 une chambre de pompage 60.

La tige 21 comporte à son extrémité supérieure un logement 25 dont le fond sert de siège à une bille 70, de façon à constituer un clapet.

La tige 21 est engagée dans un bouton-poussoir conventionnel, non représenté, qui sert également à retenir la bille 70 dans le logement 25.

Pour assembler la pompe 10, on engage la membrane 50 sur la tige 21 par le haut, de façon à positionner la partie centrale 52 dans l'échancrure 41 de la nervure 40.

L'ensemble mobile 20, muni de la membrane 50, est ensuite engagé par le haut dans le corps de pompe 11 jusqu'à ce que l'extrémité inférieure 28 de la partie d'accrochage 27 franchisse par déformation élastique l'orifice 15.

La membrane 50 est alors légèrement tendue, de sorte que l'épaulement 29 vient en appui sur la face inférieure de la paroi de fond 14, comme représenté sur la figure 1.

Le trou de reprise d'air 17 se situe entre les lèvres annulaires 33 et 34 du piston 30 et se trouve ainsi isolé de l'intérieur du corps de pompe.

Le fonctionnement de la pompe est le suivant.

On suppose que la chambre de pompage 60 est remplie de produit.

Pour distribuer une dose de produit, l'utilisateur déplace vers le bas l'ensemble mobile 20.

La surface extérieure 24a de la partie inférieure 24 de la tige 21 vient rapidement s'appliquer contre la surface intérieure du conduit 16, ce qui isole la chambre de pompage 60 de l'orifice 15, comme représenté sur la figure 2.

Lorsque le mouvement de descente du piston 30 se poursuit, le produit contenu dans la chambre de pompage 60 est comprimé et chassé au travers de l'orifice de sortie 26 et remonte par le passage intérieur 22 dans la tige creuse 21, la bille 70 se soulevant sous l'effet de la pression du produit et permettant à ce dernier de gagner le bouton-poussoir pour être collecté par l'utilisateur.

La membrane 50 se tend et emmagasine de l'énergie élastique permettant de rappeler, lorsque l'utilisateur relâche le bouton-poussoir, l'ensemble mobile 20 dans sa position initiale.

Au cours du mouvement de descente du piston 30, la lèvre supérieure d'étanchéité 33 vient se placer au-dessous du niveau du trou de reprise d'air 17.

S'il existe une dépression à l'intérieur du récipient R, cette dépression s'applique par l'intermédiaire du trou de reprise d'air 17 sur la face extérieure 53a de la jupe d'étanchéité 53.

La face intérieure 53b de cette jupe 53 est soumise par l'intermédiaire du passage 43 à la pression atmosphérique et la différence de pression de chaque côté de la jupe 53 provoque l'écartement de cette dernière de la surface 23a de la tige 21. La reprise d'air peut ainsi s'effectuer, comme illustré sur la figure 3.

Lorsque l'utilisateur relâche le bouton-poussoir, l'ensemble mobile 20 remonte sous l'action de la membrane 50 qui tend à reprendre sa forme initiale.

La bille 70 est alors plaquée dans le fond du logement 25 et empêche une reprise d'air par le passage intérieur 22.

Une dépression se crée dans la chambre de pompage 60 et lorsque la partie inférieure 24 de la tige 21 quitte le conduit 16, une dose de produit est aspirée au travers de l'orifice 15.

On a représenté sur la figure 4 une pompe 110 conforme à l'invention comportant un corps de pompe 11 et une membrane 50 identiques à ceux de la pompe 10 qui vient d'être décrite.

La pompe 110 comporte un ensemble mobile 120 qui comprend une tige creuse 121 et un piston 130.

L'ensemble mobile 120 diffère de l'ensemble mobile 20 par l'absence de clapet à bille 70 et par le fait que le piston 130 n'est pas réalisé d'un seul tenant par moulage avec la tige 121 mais se présente sous la forme d'un élément rapporté, mobile par rapport à la tige 121.

La partie inférieure 24 et la partie de la tige servant à l'accrochage de la membrane 50 sont identiques à celles de la tige 21.

La tige 121 comporte juste au-dessus de la partie inférieure 24 une gorge annulaire 122 délimitée supérieurement par un épaulement 123 et inférieurement par un épaulement 124.

Le fond de la gorge 122 est cylindrique de révolution autour de l'axe X, de diamètre inférieur à celui de la partie inférieure 24.

Le passage intérieur 22 débouche par plusieurs orifices radiaux 126 dans le fond de la gorge 122 à proximité de l'épaulement 124.

Le piston 130 présente une partie centrale discoïde 131 pourvue sur sa périphérie de deux lèvres annulaires d'étanchéité supérieure 132 et inférieure 133, dirigées respectivement vers le haut et vers le bas, s'appliquant de manière étanche sur la surface intérieure de la paroi 12.

La paroi centrale 131 du piston 130 coulisse selon l'axe X de manière étanche sur le fond de la gorge 122.

Un ressort hélicoïdal de rappel 137, travaillant en compression, prend appui à son extrémité supérieure sur l'épaulement 123 et à son extrémité inférieure sur la face supérieure de la partie centrale 131 pour rappeler le piston 130 en déplacement vers le bas.

Lorsque la pompe est au repos, c'est-à-dire dans la configuration représentée sur la figure 4, le piston 130 vient en appui sur l'épaulement 124, la partie centrale 131 obturant les orifices 126 et les lèvres d'étanchéité 132 et 133 s'appliquant sur la paroi 12 respectivement au-dessus et au-dessous du trou de reprise d'air 17.

Le fonctionnement de la pompe 110 est le suivant.

Lorsque l'utilisateur déplace vers le bas l'ensemble mobile 120, la partie inférieure 24 de la tige 121 vient s'appliquer sur la surface intérieure du conduit 16, ce qui isole la chambre de pompage 60 de l'orifice 15.

Lorsque le mouvement de descente de l'ensemble mobile 120 continue, la pression du produit contenu dans la chambre de pompage 60 augmente jusqu'à ce qu'elle soit suffisante pour provoquer le déplacement du piston 130 contre l'action du ressort de rappel 137.

La pompe 110 est dite à pré-compression car le produit contenu dans la chambre de pompage 60 ne peut quitter celle-ci en vue d'être distribué qu'à partir du moment où la pression dans la chambre de pompage 60 dépasse une limite prédéterminée.

Ainsi, la pompe 110 permet de distribuer le produit avec une pression minimale prédéterminée, ce qui est avantageux lorsque le bouton-poussoir est équipé d'une buse de pulvérisation.

Dès que la lèvre d'étanchéité supérieure 132 vient sous le niveau du trou de reprise d'air 17, une reprise d'air peut s'effectuer par écartement de la jupe d'étanchéité 53 de la même manière que pour la pompe 10 précédemment décrite.

Lorsque l'utilisateur relâche le bouton-poussoir, l'ensemble mobile 120 remonte sous l'action de la membrane 50, le piston 130 venant obturer les orifices 126, de sorte que l'air est empêché d'être aspiré dans la chambre de pompage 60.

La pompe 210 conforme à l'invention et représentée sur la figure 5 est du type à pré-compression tout comme la pompe de la figure 4 et en diffère simplement par le fait que l'ensemble mobile 220 comporte un piston 230 déformable à la place du piston 130 et du ressort de rappel 137.

Le piston 230 présente en section axiale une forme générale de λ, avec en partie inférieure une paroi annulaire formée par la réunion de deux portions 231 et 236, lesquelles s'appliquent respectivement à leurs extrémités libres 232 et 233 sur la surface intérieure de la paroi 12 et dans le fond de la gorge 122.

Le piston 230 comporte à sa partie supérieure une paroi élastiquement déformable 234 prenant appui à son extrémité supérieure sur l'épaulement 123 et se raccordant par son extrémité inférieure à la jonction des portions 231 et 236.

Au repos, le piston 230 s'applique par l'extrémité 233 sur l'épaulement 124 et isole les orifices 126 de la chambre de pompage 60.

Lorsque l'ensemble mobile 220 est descendu dans le corps de pompe 11 et que la partie inférieure 24 s'applique sur la surface intérieure du conduit 16, la pression dans la chambre de pompage augmente et provoque une déformation du piston 230, comme illustré sur la figure 6.

L'extrémité 233 de la portion 231 passe au-dessus du niveau des orifices 126, de sorte que le produit contenu dans la chambre de pompage 60 peut gagner le passage intérieur 22 de la tige 121.

On peut réaliser le piston déformable avec diverses formes sans sortir du cadre de la présente invention.

A titre d'exemple, on a représenté sur les figures 7 et 9 deux variantes de pompe 310 et 410 comprenant des ensembles mobiles 320 et 420 et dans lesquelles le piston ne présente pas une forme de λ mais une forme de Σ et de X respectivement.

Le piston 330 en forme de Σ de la pompe 310 comporte une partie centrale 331 en forme de > dont les extrémités supérieure 332 et inférieure 333 se raccordent respectivement à deux portions 334 et 335. Les extrémités supérieure 332 et inférieure 333 s'appliquent respectivement au repos contre les épaulements 123 et 124.

Les extrémités libres des portions 334 et 335 s'appliquent sur la surface intérieure de la paroi 12, respectivement au-dessus et en dessous du trou de reprise d'air 17 lorsque la pompe est au repos, comme représenté sur la figure 7.

Lorsque la pression dans la chambre de pompage 60 augmente, le piston 330 se déforme, la partie centrale 331 tendant à s'aplatir comme illustré sur la figure 8.

A partir d'une certaine pression, la déformation est suffisante pour que l'extrémité inférieure 333 s'applique sur la tige 121 au-dessus des orifices de sortie 126, ce qui permet au produit de gagner le passage intérieur 22.

Le piston 430 en forme de X de la figure 9 comporte deux portions inférieures 435 et 436 qui s'appliquent par leurs extrémités respectivement sur la tige 121 et sur la paroi 12, et deux portions supérieures 433 et 434 qui s'appliquent respectivement sur l'épaulement 123 et sur la paroi 12.

Au repos, les portions 431 et 434 s'appliquent sur la paroi 12 respectivement au-dessous et au-dessus du trou de reprise d'air 17.

La portion 432 vient en appui sur l'épaulement 124.

Lorsque la pression dans la chambre de pompage 60 augmente, le piston 430 se déforme, les portions 431, 432, 433 et 434 tendant à s'arc-bouter.

A partir d'une certaine pression dans la chambre de pompage 60, les orifices de sortie 126 sont dégagés, comme illustré sur la figure 10.

## Revendications

1. Pompe (110 ; 210 ; 310 ; 410) destinée à équiper un récipient (R), comportant un corps de pompe (11) et un ensemble (120 ; 220 ; 320 ; 420) mobile relativement à ce corps, comprenant un piston (130 ; 230 ; 330 ; 430) s'appliquant de manière étanche sur le corps et définissant avec ce dernier une chambre de pompage (60) de volume variable, l'ensemble mobile comportent une tige (121) présentant un passage intérieur (22) pour l'évacuation du produit contenu dans la chambre de pompage, ce passage intérieur débouchant par au moins un orifice de sortie (126) dans cette dernière le piston (130) étant mobile par rapport à la tige (121) entre une position de pré-compression dans laquelle il obture le ou les orifices de sortie (126) et une position de distribution dans laquelle il libère le ou lesdits orifices, le déplacement du piston de sa position de pré-compression à sa position de distribution s'effectuant sous l'effet de la pression du produit dans la chambre de pompage (60) , pompe **caractérisée par le fait qu** 'elle comporte également à l'extérieur de la chambre de pompageune membrane élastiquement déformable (50) agencée pour rappeler l'ensemble mobile dans sa position initiale après la distribution d'une dose de produit.

2. Pompe selon la revendication précédente, **caractérisée par le fait que** la membrane comporte une jupe d'étanchéité (53) s'appliquant au repos de manière étanche par une face (53b) sur une surface d'appui (23a) correspondante de l'ensemble mobile pour fermer un passage de reprise d'air (43) réalisé entre la membrane et l'ensemble mobile, cette jupe d'étanchéité étant apte à s'écarter de ladite surface d'appui lorsqu'une dépression est créée sur sa face opposée (53a) de manière à permettre une entrée d'air dans le récipient.

3. Pompe selon la revendication précédente, **caractérisée par le fait que** l'ensemble mobile comporte une nervure annulaire (40) sur laquelle s'accroche la membrane, cette nervure étant pourvue d'au moins une fente permettant une reprise d'air.

4. Pompe selon l'une quelconque des revendications précédentes, **caractérisée par le fait que** le piston (230 ; 330 ; 430) est agencé pour se déformer élastiquement afin de libérer le ou les orifices de sortie (126).

5. Pompe selon la revendication précédente, **caractérisée par le fait que** le piston comporte une paroi annulaire d'étanchéité (231; 236 ; 335 ; 435 ; 436) apte à s'appliquer sur le corps de pompe et sur la tige pour isoler le ou les orifices de sortie de la chambre de pompage lors du remplissage de cette dernière, et une paroi de rappel élastiquement déformable, prenant appui sur la tige et apte à se déformer élastiquement pour permettre le déplacement de la paroi annulaire d'étanchéité et l'établissement d'une communication entre le ou lesdits orifices de sortie et la chambre de pompage lors de la distribution d'une dose de produit.

6. Pompe selon la revendication précédente, **caractérisée par le fait que** la déformation de ladite paroi de rappel s'effectue sous l'effet de la pression du produit dans la chambre de pompage.

7. Pompe selon l'une des deux revendications précédentes, **caractérisée par le fait que** le piston présente en section axiale une forme générale de λ.

8. Pompe selon l'une des revendications 5 et 6, **caractérisée par le fait que** le piston présente en section axiale une forme générale de Σ.

9. Pompe selon l'une des revendications 5 et 6, **caractérisée par le fait que** le piston présente en section axiale une forme générale de X.

10. Pompe selon l'une quelconque des revendications 5 à 9, **caractérisée par le fait que** la paroi de rappel du piston prend appui sur un épaulement (123) de la tige (121).

11. Pompe selon l'une quelconque des revendications précédentes, **caractérisée par le fait que** le piston est rapporté sur la tige.

12. Pompe selon l'une quelconque des revendications précédentes, **caractérisée par le fait que** le piston (130) est rappelé dans sa position de pré-compression par un ressort (137).

13. Pompe selon l'une quelconque des revendications précédentes, **caractérisée par le fait que** la chambre de pompage (60) communique avec l'intérieur du récipient par l'intermédiaire d'un conduit (16) qui est obturé par l'ensemble mobile au début de son déplacement pour distribuer une dose de produit.

14. Pompe selon la revendication précédente, **caractérisée par le fait que** l'ensemble mobile (24) est conformé pour s'engager de manière étanche dans ledit conduit (16) afin de l'obturer.

15. Pompe selon l'une quelconque des revendications précédentes, **caractérisée par le fait qu'**un trou de reprise d'air (17) est réalisé dans le corps de pompe (11), ce trou de reprise d'air étant séparé de l'intérieur (61) du corps de pompe par le piston lorsque l'ensemble mobile est dans sa position initiale, le piston permettant une communication entre le trou de reprise d'air et l'intérieur du corps de pompe au-dessus du piston lorsque l'ensemble mobile est déplacé d'une course prédéterminée dans le corps de pompe pour diminuer le volume de la chambre de pompage (60).

16. Pompe selon l'une quelconque des revendications précédentes, **caractérisée par le fait que** l'ensemble mobile comporte une extrémité (27) en forme de harpon, encliquetée dans un logement du corps de pompe (11).

17. Pompe selon l'une quelconque des revendications précédentes, **caractérisée par le fait que** la membrane est réalisée dans un matériau choisi dans la liste suivante : élastomère de nitrile, élastomère de silicone, élastomères vulcanisés, élastomères thermoplastiques.

18. Pompe selon l'une quelconque des revendications précédentes, **caractérisée par le fait que** le piston est réalisé dans un matériau choisi dans la liste suivante : PEBD, EVA, EMA.

19. Récipient équipé d'une pompe telle que définie dans l'une quelconque des revendications précédentes.

## Patentansprüche

1. Pumpe (110; 210; 310; 410), die dazu bestimmt ist, einen Behälter (R) zu bestücken, umfassend einen Pumpenkörper (11) und eine relativ zu diesem Körper bewegliche Einheit (120; 220; 320; 420), die einen Kolben (130; 230; 330; 430) aufweist, der sich an den Körper dicht anlegt und mit diesem eine Pumpkammer (60) von veränderlichem Volumen definiert, wobei die bewegliche Einheit eine Stange (121) aufweist, die einen inneren Durchgang (22) zur Abfuhr des in der Pumpkammer enthaltenen Produkts aufweist, wobei dieser innere Durchgang über mindestens eine Austrittsöffnung (126) in letztere ausmündet, wobei der Kolben (130) bezüglich der Stange (121) zwischen einer Vorkomprimierungsstellung, in der er die Austrittsöffnung oder -öffnungen (126) verschließt, und einer Abgabestellung beweglich ist, in der er diese Öffnung oder Öffnungen freigibt, wobei die Bewegung des Kolbens aus seiner Vorkomprimierungsstellung in seine Abgabestellung unter der Wirkung des Drucks des Produkts in der Pumpkammer (60) stattfindet, wobei die Pumpe **dadurch gekennzeichnet ist, dass** sie ferner außerhalb der Pumpkammer eine elastisch verformbare Membran (50) aufweist, die ausgebildet ist, um die bewegliche Einheit nach der Abgabe einer Produktdosis in ihre Anfangsstellung zurückzuholen.

2. Pumpe nach dem vorhergehenden Anspruch, **dadurch gekennzeichnet, dass** die Membran einen Dichtungsmantel (53) aufweist, der sich im Ruhezustand mit einer Seite (53b) an eine entsprechende Anlagefläche (23a) der beweglichen Einheit dicht anlegt, um einen Luftaufnahmedurchgang (43) zu schließen, der zwischen der Membran und der beweglichen Einheit hergestellt ist, wobei dieser Dichtungsmantel geeignet ist, sich von dieser Anlagefläche zu entfernen, wenn auf seiner entgegengesetzten Seite (53a) ein Unterdruck erzeugt wird, so dass ein Lufteintritt in den Behälter gestattet wird.

3. Pumpe nach dem vorhergehenden Anspruch, **dadurch gekennzeichnet, dass** die bewegliche Einheit eine ringförmige Rippe (40) aufweist, an der die Membran eingehakt ist, wobei diese Rippe mit mindestens einem Schlitz versehen ist, der eine Luftaufnahme gestattet.

4. Pumpe nach einem der vorhergehenden Ansprüche, **dadurch gekennzeichnet, dass** der Kolben (230; 330; 430) ausgebildet ist, um sich elastisch zu verformen, um die Austrittsöffnung oder -öffnungen (126) freizugeben.

5. Pumpe nach dem vorhergehenden Anspruch, **dadurch gekennzeichnet, dass** der Kolben eine ringförmige Dichtungswand (231; 236; 335; 435; 436), die geeignet ist, sich an den Pumpenkörper und an die Stange anzulegen, um die Austrittsöffnung oder -öffnungen von der Pumpkammer bei deren Füllung zu isolieren, und eine elastisch verformbare Rückholwand aufweist, die an der Stange anliegt und geeignet ist, sich elastisch zu verformen, um die Bewegung der ringförmigen Dichtungswand und die Herstellung einer Verbindung zwischen der oder den Austrittsöffnungen und der Pumpkammer bei der Abgabe einer Produktdosis zu gestatten.

6. Pumpe nach dem vorhergehenden Anspruch, **dadurch gekennzeichnet, dass** die Verformung dieser Rückholwand unter der Wirkung des Drucks des Produkts in der Pumpkammer stattfindet.

7. Pumpe nach einem der beiden vorhergehenden Ansprüche, **dadurch gekennzeichnet, dass** der Kolben im axialen Schnitt eine allgemeine □-Form besitzt.

8. Pumpe nach einem der Ansprüche 5 und 6, **dadurch gekennzeichnet, dass** der Kolben im axialen Schnitt eine allgemeine □-Form besitzt.

9. Pumpe nach einem der Ansprüche 5 und 6, **dadurch gekennzeichnet, dass** der Kolben im axialen Schnitt eine allgemeine X-Form besitzt.

10. Pumpe nach einem der Ansprüche 5 bis 9, **dadurch gekennzeichnet, dass** die Rückholwand des Kolbens sich an einer Schulter (123) der Stange (121) abstützt.

11. Pumpe nach einem der vorhergehenden Ansprüche, **dadurch gekennzeichnet, dass** der Kolben an der Stange angebracht ist.

12. Pumpe nach einem der vorhergehenden Ansprüche, **dadurch gekennzeichnet, dass** der Kolben (130) durch eine Feder (137) in seine Vorkomprimierungsstellung zurückgeholt wird.

13. Pumpe nach einem der vorhergehenden Ansprüche, **dadurch gekennzeichnet, dass** die Pumpkammer (60) mit dem Inneren des Behälters über eine Leitung (16) verbunden ist, die durch die bewegliche Einheit zu Beginn ihrer Bewegung zur Abgabe einer Produktdosis verschlossen ist.

14. Pumpe nach dem vorhergehenden Anspruch, **dadurch gekennzeichnet, dass** die bewegliche Einheit (24) ausgebildet ist, um in die Leitung (16) dicht einzutreten, um sie zu verschließen.

15. Pumpe nach einem der vorhergehenden Ansprüche, **dadurch gekennzeichnet, dass** in dem Pumpenkörper (11) ein Luftaufnahmeloch (17) gebildet ist, wobei dieses Luftaufnahmeloch vom Inneren (61) des Pumpenkörpers durch den Kolben getrennt ist, wenn die bewegliche Einheit in ihrer Anfangsstellung ist, wobei der Kolben eine Verbindung zwischen dem Luftaufnahmeloch und dem Inneren des Pumpenkörpers oberhalb des Kolbens gestattet, wenn die bewegliche Einheit um einen vorbestimmten Weg in dem Pumpenkörper bewegt wird, um das Volumen der Pumpenkammer (60) zu verkleinern.

16. Pumpe nach einem der vorhergehenden Ansprüche, **dadurch gekennzeichnet, dass** die bewegliche Einheit ein harpunenförmiges Ende (27) aufweist, das in eine Aufnahme des Pumpenkörpers (11) eingeklinkt ist.

17. Pumpe nach einem der vorhergehenden Ansprüche, **dadurch gekennzeichnet, dass** die Membran aus einem Werkstoff hergestellt ist, der aus der folgenden Liste ausgewählt ist: Nitrilelastomer, Siliconelastomer, vulkanisierte Elastomere, thermoplastische Elastomere.

18. Pumpe nach einem der vorhergehenden Ansprüche, **dadurch gekennzeichnet, dass** der Kolben aus einem Werkstoff hergestellt ist, der aus der folgenden Liste ausgewählt ist: PEBD, EVA, EMA.

19. Behälter, der mit einer Pumpe ausgerüstet ist, wie sie in einem der vorhergehenden Ansprüche definiert ist.

## Claims

1. A pump (110; 210; 310; 410) for fitting to a receptacle (R), the pump comprising a pump body (11) and a moving assembly (120; 220; 320; 420) that is movable relative to the body, the assembly having a piston (130; 230; 330; 430) that bears in leakproof manner against the body and that co-operates therewith to define a pump chamber (60) of variable volume, the moving assembly comprising a rod (121) possessing an internal passage (22) for delivering the substance contained in the pump chamber, the internal passage opening out into the pump chamber via at least one orifice (126), the piston (130) being movable relative to the rod (121) between a pre-compression position in which it closes said outlet orifice(s) (126) and a delivery position in which it releases said orifice(s), the piston being moved from its pre-compression position to its delivery position under the effect of the pressure of substance inside the pump chamber (60), the pump being **characterized by** the fact that it includes outside the pump chamber an elastically deformable membrane (50) arranged to return the moving assembly into its initial position after delivering a quantity of substance.

2. A pump according to the preceding claim, **characterized by** the fact that the membrane comprises a sealing skirt (53) that, at rest, bears in leakproof manner via one face (53b) against a corresponding bearing surface (23a) of the moving assembly to close an air intake passage (43) formed between the membrane and the moving assembly, said sealing skirt being suitable for moving away from said bearing surface when suction is applied to its opposite face (53a) in such a manner as to enable air to enter into the receptacle.

3. A pump according to the preceding claim, **characterized by** the fact that the moving assembly has an annular rib (40) to which the membrane is secured, said rib being provided with at least one slot for enabling air to be taken in.

4. A pump according to any preceding claim, **characterized by** the fact that the piston (230; 330; 430) is arranged to deform elastically so as to release the outlet orifice(s) (126).

5. A pump according to the preceding claim, **characterized by** the fact that the piston has an annular sealing wall (231; 236; 337; 435; 436) suitable for bearing against the pump body and against the rod so as to isolate the outlet orifice(s) of the pump chamber while the chamber is being filled, and an elastically deformable return wall bearing against the rod and suitable for deforming elastically to enable the annular sealing wall to be moved and to enable communication to be established between said outlet orifice(s) and the pump chamber while delivering a quantity of substance.

6. A pump according to the preceding claim, **characterized by** the fact that said return wall is deformed under the effect of the pressure of the substance inside the pump chamber.

7. A pump according to either one of the two preceding claims, **characterized by** the fact that the axial section of the piston is generally λ-shaped.

8. A pump according to either one of claims 5 and 6, **characterized by** the fact that the axial section of the piston is generally Σ-shaped.

9. A pump according to either one of claims 5 and 6, **characterized by** the fact that the axial section of the piston is generally X-shaped.

10. A pump according to any one of claims 5 to 9, **characterized by** the fact that the return wall of the piston bears against a shoulder (123) on the rod (121).

11. A pump according to any preceding claim, **characterized by** the fact that the piston is fitted on the rod.

12. A pump according to any preceding claim, **characterized by** the fact that the piston (130) is urged into its pre-compression position by a spring (137).

13. A pump according to any preceding claim, **characterized by** the fact that the pump chamber (60) communicates with the inside of the receptacle via a duct (16) which is closed by the moving assembly at the beginning of its stroke for delivering a quantity of substance.

14. A pump according to the preceding claim, **characterized by** the fact that the moving assembly (24) is shaped to engage in leakproof manner in said duct (16) so as to close it.

15. A pump according to any preceding claim, **characterized by** the fact that an air intake hole (17) is made through the pump body (11), said air intake hole being separated from the inside (61) of the pump body by the piston when the moving assembly is in its initial position, the piston enabling communication to take place between the air intake hole and the inside of the pump body above the piston when the moving assembly has moved over a predetermined stroke inside the pump body to reduce the volume of the pump chamber (60).

16. A pump according to any preceding claim, **characterized by** the fact that the moving assembly has an end (27) acting as a barb snap-fastened in a housing of the pump body (11).

17. A pump according to any preceding claim, **characterized by** the fact that the membrane is made of a material selected from the following list: nitrile elastomer; silicone elastomer; vulcanized elastomers; and thermoplastic elastomers.

18. A pump according to any preceding claim, **characterized by** the fact that the piston is made of a material selected from the following list: LDPE; EVA; EMA.

19. A receptacle fitted with a pump as defined in any one of the preceding claims.
